# EUROPÄISCHE PATENTSCHRIFT

(11) **EP 2 439 142 B1**
(45) Veröffentlichungstag und Bekanntmachung des Hinweises auf die Patenterteilung: **14.08.2013**
(21) Anmeldenummer: 10186702.6
(22) Anmeldetag: 06.10.2010
(51) Int. Cl.: B65B 5/06, B65B 35/40, B65B 35/58, B65B 35/56, B65B 43/52, B65G 47/252, B65B 59/00

(54) **Vorrichtung zum Transportieren und Einschieben von Packgut**
Device for transporting and inserting goods to be packed
Dispositif de transport et d'introduction de produits d'emballage

(43) Veröffentlichungstag der Anmeldung: 11.04.2012
(73) Patentinhaber: Uhlmann Pac-Systeme GmbH & Co. KG, 88471 Laupheim (DE)
(72) Erfinder: Krüger, Andreas, 89155 Erbach (DE); Zieher, Daniel, 88444 Ummendorf (DE)
(74) Vertreter: Wächter, Jochen

(56) Entgegenhaltungen:
- EP-A1- 1 241 095
- EP-A1- 1 359 092
- DE-A1- 3 237 194
- DE-A1- 10 341 451
- GB-A- 1 380 624

## Beschreibung

Die vorliegende Erfindung betrifft eine Vorrichtung zum Transportieren von Packgut, insbesondere Stapeln von pharmazeutischen Blisterverpackungen, und zum Verschieben des Packguts in Aufnahmebehälter, die insbesondere als Faltschachteln ausgebildet sind. Derartige Vorrichtungen werden vor allem in der pharmazeutischen oder auch in der Lebensmittelindustrie für automatisierte Verpackungsstraßen eingesetzt, um unterschiedlichste Produkte, wie zum Beispiel Tabletten, Kapseln, Dragees und dergleichen, die in Blisterverpackungen eingeschweißt sind, in die dafür vorgesehenen Faltschachteln einzubringen.

Eine derartige Vorrichtung ist beispielsweise aus der EP 1 612 147 B1 bekannt. Dort werden mehrere Blisterverpackungsstapel, die eine Mehrzahl von horizontal übereinander gestapelten Blisterverpackungen umfassen, von oben in dafür vorgesehene, in Transportrichtung auf Vorder- und Rückseite geschlossene Behälter gegeben. Nach dem Heranführen von geeigneten Haltemitteln, die den Inhalt der Behälter von oben ortsfest halten, werden die ortsfest gehaltenen Blisterstapel in den nunmehr geschlossenen Behältern um 90° verschwenkt, die Haltemittel werden anschließend entfernt, und die Blisterstapel werden schließlich auf ihrer Längsseite liegend in die dafür vorgesehenen Faltschachteln geschoben.

Nachteilig an dieser bekannten Konstruktion ist, dass bei einer Änderung des Formats der Blisterverpackungen oder deren Anzahl der entsprechende Abschnitt der Verpackungsstraße neu eingerichtet werden muss, insbesondere jeder der Mehrzahl der Behälter, die Abstände der Blisterstapel und dergleichen mehr. Darüber hinaus liegt der Drehpunkt der Blisterstapel außerhalb des Stapels selbst, was zu einer hohen Beschleunigung in vom Drehpunkt entfernten Randbereichen führt, die Beschädigungen der verpackten Produkte hervorrufen kann. Des Weiteren ist der Aufbau der bekannten Vorrichtung komplex, so dass ein einfaches Umstellen auf nicht um 90° gedrehte Blisterstapel ohne einen hohen Aufwand nicht möglich ist.

Die DE 103 41 451 A1 offenbart eine Vorrichtung zum Transportieren von Blisterstapeln und zum Verschieben der Blisterstapel in Faltschachteln. Hierzu sind eine erste und eine zweite Transportbahn vorgesehen, die jeweils als umlaufende Förderbänder mit in Abständen angeordneten Mitnehmerelementen zum Mitführen der Blisterstapel ausgeführt sind. Die Blisterstapel werden dabei entlang der ersten Transportbahn gefördert und an die zweite Transportbahn, die Teil eines Kartonlerers zum Einschieben der Blisterstapel in Faltschachteln ist, übergeben. Die Transportrichtungen von erster und zweiter Transportbahn sind identisch.

Aus der GB 1 380 624 A ist eine Vorrichtung zum Transportieren von zu verpackenden Gegenständen bekannt. Die Vorrichtung umfasst ein sich kontinuierlich bewegendes Förderband, welches die Gegenstände zu einer Rutsche transportiert. Nach Übergabe der Gegenstände an die Rutsche gleiten diese zu einer Verpackungsstation.

EP 1 359 092 A1 offenbart eine Transportvorrichtung mit einer Wendeeinrichtung für Produktstapel, die beim Kartonieren der Produktstapel zum Einsatz kommt. Die Wendeeinrichtung umfasst wiederum einen Wendebehälter, der an einer Welle um 90° verschwenkbar gelagert ist. Der Wendebehälter hat einen Boden, einen Deckel, eine Seitenwand und zwei seitliche Öffnungen. Die Produktstapel werden zunächst entlang einer ersten Transportbahn über die erste seitliche Öffnung in den Wendebehälter eingeschoben. Nach dem Verschwenken des Wendebehälters um 90° wird der Produktstapel mit Hilfe einer L-förmig ausgebildeten Vorschubvorrichtung über die zweite seitliche Öffnung entlang einer zweiten Transportbahn, senkrecht zur ersten Transportbahn, aus dem Wendebehälter herausgeschoben, um ihn einer Verpackungsstation zuzuführen.

Schließlich offenbart die EP 1 241 095 A1 eine Transportvorrichtung für Packgut, die eine Wendeeinrichtung mit Wendebehälter, der an einem Ende einer schwenkbar gelagerten Kurbel angelenkt ist, aufweist.

Es ist daher die Aufgabe der vorliegenden Erfindung, eine Vorrichtung zum Transportieren von Packgut und zum Verschieben des Packguts in Aufnahmebehälter bereitzustellen, die die vorgenannten Nachteile des Standes der Technik überwindet, einfach aufgebaut ist, das Packgut einer möglichst geringen Beschleunigung aussetzt und auf einfache Weise an andere Formate des Packguts bzw. der Aufnahmebehälter angepasst werden kann.

Diese Aufgabe wird durch die Merkmale des Anspruchs 1 gelöst. Vorteilhafte Ausführungsformen sind Inhalt der Unteransprüche.

Die erfindungsgemäße Vorrichtung weist eine im Vergleich zum Stand der Technik einfache Konstruktion auf, weil sie in bestehende Verpackungsstraßen auf einfache Weise einbaubar ist. Weiterhin ist es damit möglich, unterschiedliche Maße des Packguts und der Aufnahmebehälter zu berücksichtigen, und zwar durch Austauschen weniger Formatteile, so dass die Hauptbestandteile der Vorrichtung bei einem Formatwechsel nicht verändert werden müssen.

Vorteilhafterweise zeigt die seitliche Öffnung des Wendebehälters in Aufnahmeposition nach oben. Der Wendebehälter ist somit in der Stellung vor der Drehung nicht nach oben geöffnet, weshalb während der Drehung und durch die in Aufnahmeposition wirkende Schwerkraft auf Haltemittel verzichtet werden kann, die das Packgut von allen Seiten, d.h. auch von der seitlichen Öffnung her, sichern.

Schwenkbewegung des Wendebehälters um 90° bewirkt. Mit dieser Konstruktion ist es möglich, verschiedene Formate von Wendebehältern zu verwenden, wobei lediglich die vertikale Position des linear verfahrenden Schlittens und der notwendige Fahrweg des Schlittens eingestellt werden müssen.

Mit besonderem Vorteil wird der Schlitten von einem Servomotor mittels Riemenantrieb angetrieben. Derartige Antriebskonstruktionen sind kostengünstig und in einfacher Weise aufzubauen.

Damit die erfindungsgemäße Vorrichtung flexibel genutzt werden kann, ist vorzugsweise der Servomotor wahlweise zuschaltbar. Dies bedeutet, dass bei nicht zugeschaltetem Verschwenkantrieb der Wendebehälter nicht verschwenkt wird, sondern in seiner Ausgangsposition verbleibt, und die Einschubvorrichtung das Packgut in dieser Position in entsprechende Aufnahmebehälter schieben kann. Sobald ein Drehen des Packguts und damit eine Anpassung an entsprechend um 90° gedrehte Aufnahmebehälter erforderlich ist, kann der Verschwenkantrieb mittels Servomotor aktiviert werden, wobei lediglich auf Einschubseite dafür zu sorgen ist, dass die Einschubvorrichtung in geeigneter Weise ausgerichtet ist, um das Packgut vollständig in den Aufnahmebehälter zu schieben. Weitere Anpassungen sind nicht notwendig, wodurch die Flexibilität der erfindungsgemäßen Vorrichtung erheblich erhöht wird.

Bevorzugt weist der Wendebehälter mindestens eine Ausnehmung für die Mitnehmereinrichtung auf. Damit ist sichergestellt, dass das Packgut vollständig an die richtige Position innerhalb des Wendebehälters eingeschoben werden kann.

Mit weiterem Vorteil weist der Wendebehälter eine Nut auf. Damit kann sichergestellt werden, dass die Einschubvorrichtung das Packgut über die gesamte Breite bzw. Höhe des Wendebehälters erfasst und in den Aufnahmebehälter schiebt. Insbesondere bei Stapeln von Blisterverpackungen ist dies entscheidend, da der gesamte Stapel einschließlich der Blisterverpackungen an den Stapelrändern übertragen werden muss. Die Nut kann auch zur Führung der Einschubvorrichtung dienen.

Es ist ebenfalls ein Vorteil der erfindungsgemäßen Vorrichtung, dass das Führungselement der Wendeeinrichtung stationär und unveränderlich ist. Bei einem Formatwechsel des tauscht und der Fahrweg des Verschwenkantriebes bzw. Schlittens an die neue Größe angepasst werden. Die Konstruktion wird dadurch noch weiter vereinfacht.

Ein Verfahren zum Transportieren von Packgut und zum Verschieben des Packguts in Aufnahmebehälter, weist folgende Schritte auf: a) kontinuierliches Fördern von Packgut auf einer ersten Transportbahn mittels einer Mitnehmereinrichtung in einer Förderrichtung, b) getaktetes Fördern von Aufnahmebehältern auf einer zweiten Transportbahn an einer Aufnahmeposition, c) Einführen des Packguts in einen Wendebehälter einer Wendeeinrichtung, d) Verschwenken des Wendebehälters um im Wesentlichen 90°, e) Schieben des Packguts aus dem Wendebehälter in den an der Aufnahmeposition angeordneten Aufnahmebehälter im Wesentlichen senkrecht zur Förderrichtung, wobei der Wendebehälter einen Boden, einen Deckel, eine Seitenwand und eine seitliche Öffnung aufweist, und wobei das Packgut in Schritt c) in Förderrichtung von der ersten Transportbahn in die seitliche Öffnung des Wendebehälters eingeschoben wird.

### Kurze Beschreibung der Figuren

Im Nachfolgenden wird die vorliegende Erfindung unter Bezugnahme auf die beigefügten Zeichnungen ausführlich beschrieben.
- Fig. 1: zeigt eine perspektivische Darstellung wesentlicher Bestandteile einer bevorzugten Ausführungsform der erfindungsgemäßen Vorrichtung in einer ersten Position;
- Fig. 2: zeigt in perspektivischer Darstellung wesentliche Bestandteile der Ausführungsform aus Fig. 1 in einer zweiten Position;
- Fig. 3: zeigt eine Seitenansicht der bevorzugten Ausführungsform der erfindungsgemäßen Vorrichtung in der in Fig. 1 dargestellten ersten Position;
- Fig. 4: zeigt eine Seitenansicht der bevorzugten Ausführungsform der erfindungsgemäßen Vorrichtung in einer Zwischenposition;
- Fig. 5: zeigt in perspektivischer Darstellung wesentliche Bestandteile der bevorzugten Ausführungsform der erfindungsgemäßen Vorrichtung in der in Fig. 4 dargestellten Zwischenposition;
- Fig. 6: zeigt eine Draufsicht der bevorzugten Ausführungsform der erfindungsgemäßen Vorrichtung in Einschubposition.

### Ausführliche Beschreibung der Figuren

Fig. 1 zeigt in perspektivischer Darstellung wesentliche Bestandteile einer bevorzugten Ausführungsform der vorliegenden Erfindung. Die erfindungsgemäße Vorrichtung 1 umfasst eine erste Transportbahn 3, auf der eine Mitnehmereinrichtung 5 das Packgut 7, hier bestehend aus einem Stapel von übereinander liegenden Blisterverpackungen 8, in einen Wendebehälter 9 eingeführt hat. Der Wendebehälter 9 weist einen Boden 11, einen Deckel 13, eine Seitenwand 15 sowie ein Bodengestell 17 auf. An dem Bodengestell 17 sind erste Lagerrollen 19 und eine zweite Lagerrolle 21 angeordnet, wobei nur eine der ersten Lagerrollen 19 sichtbar ist und die zweite Lagerrolle 21 in einem aus zwei Schienen bestehenden, stationären Führungselement 23 beweglich geführt ist. Der Deckel 13 des Wendebehälters 9 weist zwei Ausnehmungen 25 auf, in die die Mitnehmer der Mitnehmereinrichtung 5 wie dargestellt eingefahren sind, um den Stapel von Blisterverpackungen 8 vollständig bis an die Seitenwand 15 in den Wendebehälter 9 schieben zu können. In der in Fig. 1 dargestellten Position liegen die Blisterverpackungen 8 parallel übereinander und bilden somit einen vertikalen Blisterstapel.

Fig. 2 zeigt ebenfalls in perspektivischer Darstellung die erfindungsgemäße Vorrichtung 1 in einer zweiten Position, in der der Wendebehälter 9 gegenüber der in Fig. 1 dargestellten Position bereits um 90° verschwenkt ist. Es ist anzumerken, dass bestimmte Bestandteile der erfindungsgemäßen Vorrichtung der Einfachheit halber weggelassen sind. Beispielsweise sind die zweite Transportbahn mit den Aufnahmebehältern und die bereits nach unten weg geklappte Mitnehmereinrichtung 5 nicht dargestellt, sowie die auch in Fig. 1 weggelassenen Teile der Wendeeinrichtung wie Schlitten, Servomotor und Riemenantrieb.

Deutlich ist in Fig. 2 erkennbar, dass der Wendebehälter 9 sich nunmehr um 90° gedreht hat, wobei die Drehung durch die Führung der zweiten Lagerrolle 21 in dem Führungselement 23 bewirkt wurde. Die Schwenkbewegung wird angetrieben von einem (nicht dargestellten) Servomotor mit Riemenantrieb, der die erste Endlagerrollen 19 aus der in Fig. 1 dargestellten Ausgangsposition in die in Fig. 2 dargestellte zweite Position linear nach oben verschiebt und damit das Kippen bzw. Verschwenken des Wendebehälters 9 bewirkt. Der in dem Wendebehälter 9 befindliche Stapel von Blisterverpackungen 8 liegt nun ebenfalls um 90° gedreht in dem Wendebehälter 9, wobei nun die Blisterverpackungen 8 auf ihren Längskanten stehend einen horizontalen Stapel bilden. In dieser Position greift nun eine Einschubvorrichtung 27 senkrecht zur Förderrichtung des Packguts 7 an dem Stapel von Blisterverpackungen 8 an und verschiebt das Packgut 7 in Richtung der (nicht dargestellten) Aufnahmebehälter. Für den Einschubvorgang weist der Wendebehälter 9 auf der Unterseite des Deckels 13 eine Nut 29 auf, in die die Einschubvorrichtung 27 eingreift, um ein sicheres Einschieben insbesondere an den Rändern des Packguts zu gewährleisten. Die Einschubvorrichtung 27 kann optional in der Nut geführt sein. Man beachte, dass der Antrieb der Einschubvorrichtung 27, der beispielsweise über einen Servomotor erfolgen kann, in Fig. 2 nicht dargestellt ist.

Fig. 3 zeigt eine Seitenansicht der bevorzugten Ausführungsform der erfindungsgemäßen Vorrichtung, wobei zum einen das Packgut 7 bereits in dem Wendebehälter 9, wie in Fig. 1 dargestellt, vorhanden ist und zum anderen sich ein weiterer Stapel von Blisterverpackungen 8 noch auf der ersten Transportbahn 3 befindet und gerade von der Mitnehmereinrichtung 5 in Richtung der Aufnahmeposition verschoben wird. In Fig. 3 ist nun der Schlitten 22 der Wendeeinrichtung dargestellt, von dem daran angelenkten ersten Lagerrollen 19 linear nach oben verschoben werden und dadurch das Bodengestell 17 bewegen, um das Verschwenken des Wendebehälters 9 zu bewirken. Im oberen Bereich des Schlittens 22 ist ein Leitelement 24 angeordnet, das sich in Richtung der ersten Transportbahn 3 erstreckt, um die Führung des Packguts 7 beim Übergang zwischen der Transportbahn 3 in den Wendebehälter 9 zu unterstützen.

Fig. 4 zeigt in Seitenansicht die erfindungsgemäße Vorrichtung 1 ähnlich der Darstellung in Fig. 3 mit dem Unterschied, dass die Wendeeinrichtung den Wendebehälter 9 bereits um einen Großteil des Verschwenkweges gedreht hat. Des Weiteren sieht man im linken Bereich der Fig. 4, dass der zweite Stapel von Blisterverpackungen 8 auf der ersten Transportbahn 3 weiter in Richtung der Wendeeinrichtung herangeführt ist, um im nächsten Takt der Wendeeinrichtung verschwenkt zu werden. Der Schlitten 22 ist nun senkrecht nach oben gefahren und hat dabei den im Führungselement 23 geführten Wendebehälter 9 fast vollständig gekippt. Ebenfalls ist in Fig. 4 erkennbar, wie die Mitnehmereinrichtungen 5 in ihrer kontinuierlich umlaufenden Bahnbewegung nach unten abschwenken, nachdem sie den Stapel von Blisterverpackungen 8 vollständig in den Wendebehälter 9 hineingeschoben haben (siehe Fig. 1).

In Fig. 5 sind in perspektivischer Darstellung wesentliche Bestandteile der bevorzugten Ausführungsform der erfindungsgemäßen Vorrichtung in einer ähnlichen Position wie in Fig. 4 dargestellt. Dabei wurden das Packgut 7, die erste Transportbahn 3, die Mitnehmereinrichtung 5, die Einschubvorrichtung 27 unter anderem weggelassen. Jedoch ist in Fig. 5 der Antrieb des Schlittens 22 dargestellt, der einen Riemenantrieb 26 umfasst, der wiederum von dem Servomotor 28 angetrieben wird. Die Anfangsposition des Schlittens 22 vor dem vertikalen Verfahren und auch die Länge des Verfahrwegs des Schlittens 22 ist durch geeignetes Positionieren und Einstellen des Riemenantriebs 26 steuerbar. Damit lassen sich andere Größen von Wendebehältern 9 flexibel einrichten, ohne die wesentlichen Bestandteile der Wendeeinrichtung den Schlitten 22, dessen Antrieb 26, 28 oder das Führungselement 23 zu verändern. Es versteht sich, dass auch andere Antriebe für das Verfahren des Schlittens 22 zur Anwendung kommen können wie z.B. ein Zahnstangenantrieb, Kugelgewindetrieb, Hydraulikantrieb oder dergleichen. Weiterhin muss der Schlitten nicht notwendigerweise eindimensional senkrecht nach oben bzw. unten verfahren. Es sind auch andere, aufwändigere Konstruktionen der Wendeeinrichtung zum Verschwenken des Wendebehälters 9 denkbar.

Der Schlitten 22 ist wie in Fig. 5 dargestellt nur auf einer Seite bezogen auf die erste Transportbahn 3 angetrieben. Der Wendebehälter 9 ist über die ersten Lagerrollen 19 an beiden Seiten über ein U-förmiges Tragelement am Schlitten 22 angelenkt, wodurch ein gleichmäßiges Anheben gewährleistet ist und die Gefahr von Verklemmungen beim Verschwenken reduziert wird.

Fig. 6 zeigt eine Draufsicht der bevorzugten Ausführungsform der erfindungsgemäßen Vorrichtung 1 mit Darstellung der zweiten Transportbahn 4 und der darauf angeordneten Aufnahmebehälter 6, die als in der Pharmaindustrie übliche quaderförmige Faltschachteln ausgebildet sind. An der Aufnahmeposition der Aufnahmebehälter 6 wird der horizontale Stapel von senkrecht nebeneinander stehenden Blisterverpackungen 8 senkrecht zur Förderrichtung (siehe Pfeil) der beiden Transportbahnen 3, 4 von der Einschubvorrichtung 27 aus dem Wendebehälter 9 geschoben. Die in Fig. 6 dargestellte Position ist eine Zwischenposition, in der der Blisterstapel gerade an der Öffnung der aufgerichteten Faltschachtel 6 angelangt ist. Üblicherweise schiebt die Einschubvorrichtung 27 das Packgut 7 vollständig und ohne Anschlag in die Aufnahmebehälter 6. Optional kann eine Anschlagvorrichtung vorgesehen sein. Die zweite Transportbahn 4 ist als zweiteilige Förderkette ausgebildet, was eine flexible Anpassung an unterschiedliche Größen der Aufnahmebehälter 6 ermöglicht. Die Aufnahmebehälter 6 müssen nicht notwendigerweise geschlossen sein, sondern können auch an bestimmten Seiten auch offen sein.

Nach dem vollständigen Einschieben des Blisterstapels in den Aufnahmebehälter 6 fährt die Einschubvorrichtung 27 wieder zurück und der Antrieb 26, 28 der Wendeeinrichtung fährt nach unten und bewirkt so das Zurückkehren bzw. Zurückschwenken des Wendebehälters 9 in seine Ausgangsposition zur Aufnahme des nächsten, von der Mitnehmereinrichtung 5 herangeführten Blisterstapels.

Mit dem vorliegenden Gegenstand wurde eine Vorrichtung zum Transportieren von Packgut und zum Verschieben des Packguts in Aufnahmebehälter bereitgestellt, die einen relative einfachen Aufbau aufweist, das Packgut einer möglichst geringen Beschleunigung aussetzt, und auf einfache Weise an andere Formate des Packguts bzw. der Aufnahmebehälter angepasst werden kann

## Patentansprüche

1. Vorrichtung (1) zum Transportieren von Packgut (7) und zum Verschieben des Packguts (7) in Aufnahmebehälter (6), umfassend:
eine erste Transportbahn (3), auf der das Packgut (7) mittels einer Mitnehmereinrichtung (5) in einer Förderrichtung kontinuierlich förderbar ist,
einer zweiten Transportbahn (4), auf der die Aufnahmebehälter (6) getaktet zu einer Aufnahmeposition förderbar sind,
einer Wendeeinrichtung mit einem Wendebehälter (9), in der das Packgut (7) getaktet im Wesentlichen um 90° verschwenkbar ist, wobei der Wendebehälter (9) einen Boden (11), einen Deckel (13), eine Seitenwand (15) und eine seitliche Öffnung aufweist, und wobei die Wendeeinrichtung einen Schlitten (22), der drehbar mit dem Wendebehälter (9) verbunden ist, und ein Führungselement (23) umfasst, in dem der Wendebehälter (9) geführt ist,
einer Einschubvorrichtung (27), die geeignet ist, das Packgut (7) an der Aufnahmeposition senkrecht zur Förderrichtung in einen der Aufnahmebehälter (6) einzuschieben, wobei das Packgut (7) in Förderrichtung von der ersten Transportbahn (3) über die seitliche Öffnung in den Wendebehälter (9) schiebbar ist,
**dadurch gekennzeichnet, dass**
die Wendeeinrichtung derart eingerichtet ist, dass eine senkrecht nach oben verlaufende Linearbewegung des Schlittens (22) die Schwenkbewegung des Wendebehälters (9) um 90° bewirkt, wobei die Drehung des Wendebehälters (9) durch Führung einer Lagerrolle (21) des Wendebehälters (9) in dem Führungselement (23) bewirkt wird.

2. Vorrichtung (1) nach Anspruch 1, **dadurch gekennzeichnet, dass** die seitliche Öffnung des Wendebehälters (9) in Aufnahmeposition nach oben zeigt.

3. Vorrichtung (1) nach Anspruch 1 oder 2, **dadurch gekennzeichnet, dass** der Schlitten (22) von einem Servomotor (28) mittels Riemenantrieb (26) angetrieben ist.

4. Vorrichtung (1) nach Anspruch 3, **dadurch gekennzeichnet, dass** der Servomotor (28) wahlweise zuschaltbar ist.

5. Vorrichtung (1) nach einem der vorhergehenden Ansprüche, **dadurch gekennzeichnet, dass** der Wendebehälter (9) mindestens eine Ausnehmung (25) für die Mitnehmereinrichtung (5) aufweist.

6. Vorrichtung (1) nach einem der vorhergehenden Ansprüche, **dadurch gekennzeichnet, dass** der Wendebehälter (9) eine Nut (29) aufweist.

7. Vorrichtung (1) nach einem der vorhergehenden Ansprüche, **dadurch gekennzeichnet, dass** das Packgut (7) ein Stapel von Blisterverpackungen (8) ist.

8. Vorrichtung (1) nach einem der Ansprüche 3 bis 7, **dadurch gekennzeichnet, dass** das Führungselement (23) der Wendeeinrichtung stationär und unveränderlich ist.

## Claims

1. Device (1) for transporting goods (7) to be packaged and for displacing the goods (7) to be packaged into receiving containers (6), comprising:
- a first conveyor track (3) on which the goods (7) to be packaged can be continuously conveyed by a carrier means (5) in a conveying direction,
- a second conveyor track (4) on which the receiving containers (6) can be conveyed in a clocked manner to a receiving position,
- a turning means comprising a turning container (9) in which the goods (7) to be packaged can be pivoted substantially by 90° in a clocked manner, the turning container (9) comprising a base (11), a cover (13), a side wall (15) and a lateral opening, and the turning means comprising a carriage (22) which is rotatably connected to the turning container (9) and a guide element (23) in which the turning container (9) is guided, and
- an insertion device (27) which is suitable for inserting the goods (7) to be packaged in the receiving position perpendicular to the conveying direction into one of the receiving containers (6), the goods (7) to be packaged being able to be pushed in the conveying direction from the first convey track (3) into the turning container (9) via the lateral opening,
**characterised in that** the turning means is configured such that a linear movement of the carriage (22) upwards in a vertical direction causes the turning container (9) to pivot by 90°, the turning container (9) being rotated by guiding a bearing roller (21) of the turning container (9) in the guide element (23).

2. Device (1) according to claim 1, **characterised in that** the lateral opening of the turning container (9) points upwards in the receiving position.

3. Device (1) according to either claim 1 or claim 2, **characterised in that** the carriage (22) is driven by a servomotor (28) by means of a belt drive (26).

4. Device (1) according to claim 3, **characterised in that** the servomotor (28) can be selectively connected.

5. Device (1) according to any of the preceding claims, **characterised in that** the turning container (9) comprises at least one recess (25) for the carrier means (5).

6. Device (1) according to any of the preceding claims, **characterised in that** the turning container (9) comprises a groove (29).

7. Device (1) according to any of the preceding claims, **characterised in that** the goods (7) to be packaged are a stack of blister packs (8).

8. Device (1) according to any of claims 3 to 7, **characterised in that** the guide element (23) of the turning means is stationary and fixed.

## Revendications

1. Dispositif (1) destiné au transport de produit d'emballage (7) et au déplacement du produit d'emballage (7) dans des boîtes de réception (6), comprenant :
une première bande transporteuse (3), sur laquelle le produit d'emballage (7) peut être acheminé en continu dans une direction de transport au moyen d'un agencement d'entraîneurs (5),
une seconde bande transporteuse (4), sur laquelle les boîtes de réception (6) peuvent être acheminées en cadence vers une position de réception,
un dispositif de renversement avec une caisse de renversement (9), dans lequel le produit d'emballage (7) peut pivoter en cadence d'essentiellement 90°, la caisse de renversement (9) présentant un fond (11), un couvercle (13), une paroi latérale (15) et une ouverture latérale, et le dispositif de renversement comprenant un chariot (22), assemblé en rotation avec la caisse de renversement (9), et un élément de guidage (23), dans lequel est guidée la caisse de renversement (9),
un dispositif d'insertion (27), qui est apte à introduire le produit d'emballage (7) dans à position de réception, perpendiculairement à la direction de transport, dans l'une des boîtes de réception (6), le produit d'emballage (7) pouvant être poussé dans la caisse de renversement (9), dans la direction de transport, de la première bande transporteuse (3) par l'intermédiaire de l'ouverture latérale,
**caractérisé en ce que**
le dispositif de renversement est conçu de telle sorte qu'un déplacement linéaire, s'étendant verticalement vers le haut, du chariot (22) provoque le mouvement de pivotement de la caisse de renversement (9) de 90°, la rotation de la caisse de renversement (9) étant provoquée par le guidage d'un rouleau d'appui (21) de la caisse de renversement (9) dans l'élément de guidage (23).

2. Dispositif (1) selon la revendication 1, **caractérisé en ce que** l'ouverture latérale de la caisse de renversement (9) est orientée vers le haut dans la position de réception.

3. Dispositif (1) selon l'une des revendications 1 et 2, **caractérisé en ce que** le chariot (22) est entraîné par un servomoteur (28) au moyen d'un entraînement par courroie (26).

4. Dispositif (1) selon la revendication 3, **caractérisé en ce que** le servomoteur (28) est connectable sélectivement.

5. Dispositif (1) selon l'une des revendications précédentes, **caractérisé en ce que** la caisse de renversement (9) présente au moins un creux (25) pour l'agencement d'entraîneurs (5).

6. Dispositif (1) selon l'une des revendications précédentes, **caractérisé en ce que** la caisse de renversement (9) présente une gorge (29).

7. Dispositif (1) selon l'une des revendications précédentes, **caractérisé en ce que** le produit d'emballage (7) est une pile d'emballages à blister (8).

8. Dispositif (1) selon l'une des revendications 3 à 7, **caractérisé en ce que** l'élément de guidage (23) du dispositif de renversement est stationnaire et invariable.
